# EUROPÄISCHE PATENTSCHRIFT

(11) **EP 0 625 377 B1**
(45) Veröffentlichungstag und Bekanntmachung des Hinweises auf die Patenterteilung: **23.04.1997**
(21) Anmeldenummer: 94107655.6
(22) Anmeldetag: 18.05.1994
(51) Int. Cl.: B05B 15/02

(54) **Sprühkopf zur Verarbeitung von flüssigen Farbmitteln**
Sprayhead for processing liquid paints
Tête de pulvérisation pour la projection de peintures liquides

(30) Priorität: 21.05.1993 DE 4317072
(43) Veröffentlichungstag der Anmeldung: 23.11.1994
(73) Patentinhaber: ABB PATENT GmbH, D-68309 Mannheim (DE)
(72) Erfinder: Sonnleitner, Harald, D-63067 Offenbach (DE)
(74) Vertreter: Rupprecht, Klaus, Dipl.-Ing.

(56) Entgegenhaltungen:
- JP-U-61 106 360
- US-A- 4 605 168
- PATENT ABSTRACTS OF JAPAN vol. 10, no. 292 (C-376) 3. Oktober 1986 & JP-A-61 107 976

## Beschreibung

Die Erfindung betrifft einen Sprühkopf zur Verarbeitung von flüssigen Farbmitteln mit einem Gehäuse mit einer rotierenden Sprühglocke mit einer Stirnfläche, mit einem drehfesten, längs verschieblichen als Shroud bezeichneten Schutzmantel, welcher einen Ringkanal aufweist, der zur Sprühglocke hin zumindest teilweise offen ist und wenigstens eine Spritzdüse zur Beaufschlagung der Stirnfläche der Sprühglocke aufweist, die mit einer Spülleitung verbunden ist, durch welche Spülmittel zur Reinigung der Stirnfläche zuführbar ist, wobei in Arbeitsstellung der Schutzmantel wenigstens bis in Höhe der Stirnfläche zurückgezogen ist und in Reinigungsstellung in eine Position vor der Stirnfläche verschoben ist.

Die Erfindung betrifft auch einen Sprühkopf gemäß dem Oberbegriff des Anspruchs 6.

Farbauftragvorrichtungen mit rotierenden Sprühglocken zum Auftragen der jeweiligen Farbe sind im Stand der Technik allgemein bekannt. Bei derartigen Farbauftrageinrichtungen wird das jeweilige Farbmittel durch einen zentral oder achsparallel angeordneten Kanal, der in der Sprühglocke endet, zugeführt und infolge der Fliehkraft an den Rand der Sprühglocke verteilt und abgeschleudert, wobei elektrostatische Felder die Auftragrichtung des Farbmittels mitbestimmen.

Ein Sprühkopf der eingangs genannten Art ist aus der JP-A-61107976 bekannt, bei welchem im Falle eines Farbwechsels zunächst die Stirnfläche und die Innenfläche der Sprühglocke gereinigt werden, bevor das neue Farbmittel zugeführt wird, um ungewollte Farbmischungen zu vermeiden. Zu diesem Zweck wird Reinigungsmittel über eine innerhalb eines die Sprühglocke umfassenden, als Shroud bezeichneten Schutzmantels angeordnete Spülmittelleitung zugeführt. Dies erfolgt über wenigstens eine Spritzdüse, die in einem innerhalb des Schutzmantels angeordneten, zumindest teilweise radial nach innen, das heißt zur Sprühglocke hin, offenen Ringkanal vorgesehen ist, die mit der Spülmittelleitung verbunden ist und die Stirnfläche der Sprühglocke beaufschlagt und von Farbresten des bisherigen Farbmittels befreit. Gleichzeitig wird die Innenfläche der Glocke gereinigt und das überschüssige Reinigungsmittel, soweit es aus der Stirnfläche austritt, im Ringkanal aufgefangen.

Wie die Praxis zeigt, gelingt dies nicht zufriedenstellend, da einerseits ein hoher Spülmittelverbrauch erforderlich ist und zum anderen auch trotz hohen Spülmittelverbrauchs gelegentliche Verunreinigungen sich nicht vermieden lassen.

Ausgehend von diesem Stand der Technik ist es daher Aufgabe der Erfindung, einen Sprühkopf der eingangs genannten Art so zu verbessern, daß bei möglichst verringertem Spülmittelbedarf die Reinigung der Stirnfläche des Sprühkopfes von Farbmittel gewährleistet ist.

Zur Lösung dieser Aufgabe sind erfindungsgemäß die kennzeichnenden Merkmale des Patentanspruchs 1, bzw. des Patentanspruchs 6, vorgesehen. Dementsprechend ist in dem Ringkanal eine Lochblende eingesetzt, welche im wesentlichen dazu dient unter Berücksichtigung des durch die Rotation der Sprühglocke relativ zum Shroud erzeugten Unterdrucks das dem Ringkanal zugeführte Spülmittel möglichst gleichmäßig radial nach innen zur Stirnfläche der Sprühglocke zu verteilen und so eine gute Reinigungswirkung zu erzielen. Dabei ist die wenigstens eine Spritzdüse, mittels welcher die Stirnfläche der Sprühglocke mit Spülmittel beaufschlagt wird, so gestaltet, daß nicht allein der chemische Lösungseffekt des Spülmittels zur Reinigung der Stirnfläche beiträgt, sondern die Reinigung auch durch mechanischen Strahleffekt erzielt wird. Zu diesem Zweck kann vorgesehen sein, daß das Spülmittel mit entsprechendem Druck aus der Spritzdüse austritt und auf die Stirnfläche der Sprühglocke auftrifft. Dies kann beispielsweise durch direkten Strahl oder auch durch Strahlumlenkung an der Ringkanalwand erreicht werden.

In vorteilhafter Weiterbildung der Erfindung ist vorgesehen, daß die wenigstens eine Spritzdüse eine seitlich im Düsenkörper angeordnete Austrittsöffnung aufweist, deren Zentralachse unter einem Winkel zur Längsachse des Düsenkörpers angestellt ist. Hierbei kann die Zentralachse der Austrittsöffnung eine Lage zwischen der Tangente an den Umfang der Sprühglocke und ihrem Durchmesser einnehmen, so daß gezielt besonders verschmutzungsbedrohte Bereiche der Stirnfläche erfaßt werden.

In vorteilhafter Weiterbildung der Erfindung können mehrere Spritzdüsen vorgesehen sein, die unter unterschiedlichem Spritzwinkel ihren Spülmittelstrahl auf die Stirnfläche der Sprühglocke richten.

Gemäß einer bevorzugten Ausführungsform der Erfindung ist die in den Ringkanal eingesetzte Lochblende als ringförmige Kreisscheibe ausgebildet, welche dazu dient, den von außerhalb zugeführten, dort mittels einer separaten Pumpe, z. B. Venturi-Pumpe, erzeugten Unterdruck und damit den Austrittsstrom des zugeführten Spülmittels über den Umfang zu vergleichmäßigen, so daß die Stirnfläche der Sprühglocke möglichst gleichmäßig mit Spülmittel beaufschlagt ist und so rückstandsfrei vom Farbmittel gereinigt wird.

Vorteilhafterweise ist die Lochblende derart in den Ringkanal eingesetzt, daß die zur Sprühglocke weisende Öffnung des Ringkanals oberhalb eines die Lochscheibe einfassenden, radial innen liegenden Ringwulstes angeordnet ist. Ferner kann ein weiterer Ringwulst oberhalb der zur Sprühglocke weisenden Austrittsöffnung vorgesehen sein, welcher ebenfalls wie der untere Ringwulst in gleicher Weise dazu dient, eine Auffangrinne zu bilden.

Dieser Ringwulst bildet eine Auffangrinne für überschüssiges, eventuell zurückfließendes Reinigungsmittel, welches aufgrund des peripher an der rotierenden Glockenaußenfläche entstehenden Luftstroms in eine im Shroud gebildete umlaufende Auffangkammer gedrückt wird, wo das Reinigungsmittel aufgefangen und zur Aufbereitung für eine erneute Verwendung abgeleitet wird.

Diese und weitere vorteilhafte Ausgestaltungen sind Gegenstand der Unteransprüche.

Anhand eines in der Zeichnung dargestellten Ausführungsbeispieles, sollen die Erfindung, vorteilhafte Ausgestaltungen und Verbesserungen sowie besondere Vorteile der Erfindung näher erläutert und beschrieben werden.

Es zeigen:
- Figur 1: einen Teillängsschnitt durch einen erfindungsgemäßen Sprühkopf
- Figur 2: einen gegenüber Figur 1 geschwenkten Teillängsschnitt durch den erfindungsgemäßen Sprühkopf

In Figur 1 ist ein teilweiser Längsschnitt durch einen erfindungsgemäßen Sprühkopf 10 in Spülstellung gezeigt, in welchem eine im Betrieb mit hoher Drehzahl rotierende Sprühglocke 12 gezeigt ist. Diese Sprühglocke 12 wird umfaßt von einem als Shroud bezeichneten Schutzmantel 14, der einen Ringkanal 16 besitzt, welcher radial nach innen zur Sprühglocke 12 hin eine umlaufende ringschlitzähnliche Öffnung 18 aufweist und entlang seiner Längsachse axial verschieblich ist. In dieser Stellung ist die Schutzkappe 14 ausgefahren und steht vor der Stirnfläche 13 der Sprühglocke 12.

In den Ringkanal 16 mündet wenigstens eine Zuführleitung 20, durch welche Spülmittel zuführbar ist, welches durch die radiale Öffnung 18 die Stirnfläche 13 der Sprühglocke 12 beaufschlagt.

Ferner befindet sich in dem Schutzmantel eine Spritzdüse 22 mit einer Austrittsöffnung 24, durch welche Spülmittel durch die Zuführleitung 20 zugeführt wird und durch die Austrittsöffnung 24 so austritt, daß die Stirnfläche 13 der Sprühglocke 12 mit einem scharfen Strahl beaufschlagt wird.

Schließlich ist in den Ringkanal 16 des Schutzmantels 14 eine Lochblende 26 eingesetzt, die als ringförmige Kreisscheibe ausgebildet ist. Sie dient insbesondere dazu, die infolge Unterdruck hervorgerufene Sogwirkung im Ringkanal 16 bzw. in einem sich hieran anschließenden Auffangraum 28 zu vergleichmäßigen. Diese Wirkung resultiert daraus, daß der separat erzeugte und dem Sprühkopf 10 zugeführte Unterdruck durch die Öffnungen der Lochblende 26 gleichmäßig verteilt über den Umfang des Sprühkopfes 10, nämlich im peripher sich erstreckenden Ringkanal 16, angreift, so daß sich keine bevorzugte Region mit Druckunterschieden zum übrigen Ringbereich ergibt.

Gleichzeitig bildet die Lochblende 26 eine Sperre, welche verhindert, daß das nach der Reinigung zu entfernende Reinigungsmittel während des nachfolgenden Lackiervorgangs in den Sprühbereich 13 der Sprühglocke 12 zurückfließt.

Aufgrund der Relativgeschwindigkeit zwischen dem drehfesten Schutzmantel 14 und der rotierenden Sprühglocke 12 wird zusätzlich ein Unterdruck erzeugt, der sich dem von extern zugeführten, mittels einer hier nicht näher gezeigten Pumpe, z.B. Venturipumpe, erzeugten Unterdruck überlagert.

Um dennoch die ausreichende Reinigung deren Stirnfläche zu gewährleisten, wird dem Ringkanal der, wie erwähnt, außerhalb des Sprühkopfes 10 erzeugte Unterdruck zugeführt. Im Zusammenwirken mit der Lochblende 26 wird auf diese Weise für eine gleichmäßige Verteilung des Reinigungsmittels gesorgt, so daß alle Bereiche der zu reinigenden Stirnfläche 13 der Sprühglocke 12 erfaßt werden und gleichmäßig mit Reinigungsmittel beaufschlagt werden.

Überschüssiges oder eventuell zurückfließendes Reinigungsmittel wird, wie insbesondere aus Figur 2 ersichtlich ist, aufgrund des an der Außenfläche der rotierenden Sprühglocke 12 entstehenden Luftstroms 17 von hinter Wulsten 19 gebildeten Auffangrinnen in einen vor der Lochblende 26 gebildeten Auffangraum 28 gedrückt, wo es durch einen Trichter 30 abgesaugt wird. Die weiteren Merkmale entsprechen den in Figur 1 erläuterten Merkmalen.

## Patentansprüche

1. Sprühkopf (10) zur Verarbeitung von flüssigen Farbmitteln mit einem Gehäuse mit einer rotierenden Sprühglocke (12) mit einer Stirnfläche (13), mit einem drehfesten, längs verschieblichen, als Shroud bezeichneten Schutzmantel (14), welcher einen Ringkanal (16) aufweist, der zur Sprühglocke (12) hin zumindest teilweise offen ist und wenigstens eine Spritzdüse (22) zur Beaufschlagung der Stirnfläche (13) der Sprühglocke (12) aufweist, die mit einer Spülleitung (20) verbunden ist, durch welche Spülmittel zur Reinigung der Stirnfläche (13) zuführbar ist, wobei in Arbeitsstellung der Schutzmantel (14) wenigstens bis in Höhe der Stirnfläche (13) zurückgezogen ist und in Reinigungsstellung in eine Position vor der Stirnfläche (13) verschoben ist, dadurch gekennzeichnet, daß in den Ringkanal eine Lochblende (26) eingesetzt ist, welche dazu dient, das dem Ringkanal zugeführte Spülmittel möglichst gleichmäßig radial nach innen zur Stirnfläche der Sprühglocke zu verteilen.

2. Sprühkopf nach Anspruch 1, dadurch gekennzeichnet, daß die wenigstens eine Spritzdüse (22) eine seitlich im Düsenkörper angeordnete Austrittsöffnung (24) aufweist, deren Zentralachse unter einem Winkel zur Längsachse des Düsenkörpers angestellt ist.

3. Sprühkopf nach Anspruch 1 oder 2, dadurch gekennzeichnet, daß mehrere Spritzdüsen (22) vorgesehen sind.

4. Sprühkopf nach einem der vorherigen Ansprüche, dadurch gekennzeichnet, daß die in dem Ringkanal (16) eingesetzte Lochblende (26) als ringförmige Kreisscheibe ausgebildet ist.

5. Sprühkopf nach einem der vorherigen Ansprüche, dadurch gekennzeichnet, daß die Lochblende (26) derart in den Ringkanal (16) eingesetzt ist, daß die zur Sprühglocke (12) weisende Öffnung (18) des Ringkanals (16) oberhalb eines die Lochscheibe (26) einfassenden radial innen liegenden Ringwulstes (19) angeordnet ist.

6. Sprühkopf (10) zur Verarbeitung von flüssigen Farbmitteln mit einem Gehäuse mit einer rotierenden Sprühglocke (12) mit einer Stirnfläche (13), mit einem drehfest ausgebildeten, die Sprühglocke (12) umfassenden als Shroud bezeichneten Schutzmantel (14), welcher einen Ringkanal (16) aufweist, der zur Sprühglocke (12) hin zumindest teilweise offen ist und wenigstens eine Spritzdüse (22) zur Beaufschlagung der Stirnfläche (13) der Sprühglocke aufweist, die mit einer Spülmittelleitung (20) verbunden ist, durch welche Spülmittel zur Reinigung der Stirnfläche (13) der Sprühglocke (12) zuführbar ist, wobei in Arbeitsstellung der Schutzmantel (14) wenigstens bis in Höhe der Stirnfläche (12) zurückgezogen ist und in Reinigungsstellung in eine Position vor der Stirnfläche verschoben ist, dadurch gekennzeichnet, daß die Sprühglocke (12) relativ zum Schutzmantel (14) längs verschieblich ausgebildet ist, und daß in den Ringkanal eine Lochblende (26) eingesetzt ist.

## Claims

1. Spray head (10) for the processing of liquid paints, with a housing possessing a rotating spray bell (12) having an end face (13), and with a rotationally fixed, longitudinally displaceable protective casing (14) designated as a shroud and having an annular duct (16) which is at least partially open towards the spray bell (12) and which has at least one spray nozzle (22) for acting on the end face (13) of the spray bell (12), the said spray nozzle being connected to a scavenging conduit (20), through which scavenging medium can be supplied in order to clean the end face (13), the protective casing (14) being retracted at least level with the end face (13) in the working position and being displaced into a position in front of the end face (13) in the cleaning position, characterized in that there is inserted into the annular duct a perforated diaphragm (26) which serves for distributing the scavenging medium, supplied to the annular duct, as uniformly as possible radially inwards towards the end face of the spray bell.

2. Spray head according to Claim 1, characterized in that the at least one spray nozzle (22) has an outlet orifice (24) which is arranged laterally in the nozzle body and the central axis of which is set at an angle to the longitudinal axis of the nozzle body.

3. Spray head according to Claim 1 or 2, characterized in that a plurality of spray nozzles (22) are provided.

4. Spray head according to one of the preceding claims, characterized in that the perforated diaphragm (26) inserted in the annular duct (16) is designed as a ring-shaped circular disc.

5. Spray head according to one of the preceding claims, characterized in that the perforated diaphragm (26) is inserted into the annular duct (16) in such a way that the orifice (18) facing the spray bell (12), of the annular duct (16) is arranged above a radially inner annular bead (19) surrounding the perforated disc (26).

6. Spray head (10) for the processing of liquid paints, with a housing possessing a rotating spray bell (12) having an end face (13), and with a rotationally fixed protective casing (14) designated as a shroud, which surrounds the spray bell (12) and which has an annular duct (16) which is at least partially open towards the spray bell (12) and has at least one spray nozzle (22) for acting on the end face (13) of the spray bell, the said spray nozzle being connected to a scavenging-medium conduit (20), through which scavenging medium can be supplied in order to clean the end face (13) of the spray bell (12), the protective casing (14) being retracted at least level with the end face (13) in the working position and being displaced into a position in front of the end face in the cleaning position, characterized in that the spray bell (12) is designed to be longitudinally displaceable relative to the protective casing (14), and in that a perforated diaphragm (26) is inserted into the annular duct.

## Revendications

1. Tête de pulvérisation (10) pour le travail de peintures et vernis liquides comportant un corps avec un bol (12) de pulvérisation rotatif pourvu d'une face frontale (13), une enveloppe (14) de protection fixe en rotation qui peut coulisser dans la direction axiale et présente un canal (16) annulaire qui est ouvert au moins partiellement en direction du bol de pulvérisation (12) et présente au moins une buse d'injection (22) pour arroser la face frontale (13) du bol de pulvérisation (12), laquelle buse d'injection est reliée à une conduite d'agent de nettoyage (20) à travers laquelle un agent de nettoyage peut être amené aux fins de nettoyer la face frontale (13), l'enveloppe de protection (14), en position de travail, étant rentrée au moins jusqu'au niveau de la face frontale (13) et, en position de nettoyage, étant amenée dans une position avancée par rapport à la surface frontale (13), caractérisée par le fait qu'un écran perforé (26) est disposé dans le canal annulaire, lequel écran sert à répartir radialement vers l'intérieur, en direction de la face frontale du bol, de manière aussi régulière que possible l'agent de nettoyage introduit.

2. Tête de pulvérisation selon la revendication 1, caractérisée par le fait que la buse d'injection (22), au nombre d'au moins une, comporte un orifice de sortie (24) qui est disposé latéralement dans le corps de la buse et dont l'axe central est incliné par rapport à l'axe longitudinal du corps de la buse.

3. Tête de pulvérisation selon la revendication 1 ou 2, caractérisée par le fait qu'il est prévu plusieurs buses d'injection (22).

4. Tête de pulvérisation selon une des revendications précédentes, caractérisée par le fait que l'écran (26) placé dans le canal annulaire se présente sous la forme d'une plaque circulaire annulaire.

5. Tête de pulvérisation selon une des revendications précédentes, caractérisée par le fait que l'écran (26) perforé est monté dans le canal annulaire (16) de manière telle, que l'ouverture (18) du canal annulaire (16) tournée vers le bol (12) soit disposée au-dessus d'un renflement annulaire (19) situé radialement à l'intérieur qui entoure la plaque perforée (26).

6. Tête de pulvérisation (10) pour le travail de peintures ou de vernis liquides comportant un corps avec un bol (12) de pulvérisation rotatif pourvu d'une face frontale (13), une enveloppe (14) de protection fixe en rotation qui entoure ledit bol de pulvérisation (12) et comporte un canal (16) annulaire qui est ouvert au moins partiellement en direction du bol de pulvérisation (12) et présente au moins une buse d'injection (22) pour arroser la face frontale (13) du bol de pulvérisation (12), laquelle buse d'injection est reliée à une conduite d'agent de nettoyage (20) au moyen de laquelle un agent de nettoyage peut être introduit aux fins de nettoyer la face frontale (13) du bol (12), l'enveloppe de protection (14), en position de travail, étant rentrée au moins jusqu'au niveau de la face frontale et, en position de nettoyage, étant amenée dans une position en avant de la surface frontale (13, caractérisée par le fait que le bol de pulvérisation (12) est mobile dans la direction axiale par rapport à l'enveloppe de protection (14) et par le fait qu'un écran perforé (26) est disposé dans le canal annulaire.
